# FASCICULE DE BREVET EUROPEEN

(11) **EP 0 867 570 B1**
(45) Date de publication et mention de la délivrance du brevet: **02.08.2000**
(21) Numéro de dépôt: 97400683.5
(22) Date de dépôt: 26.03.1997
(51) Int. Cl.: E03D 1/012, E03D 11/14

(54) **Réservoir de chasse à encastrer à commande par le dessus ou en façade**
Einbauspülkasten zur Top- oder Frontbetätigung
Flushing cistern for recessed mounting operated at the top or at the front

(43) Date de publication de la demande: 30.09.1998
(73) Titulaire: Société dite : ALLIA Société Anonyme dont le Siège est à, F-92100 Boulogne Billancourt (FR)
(72) Inventeur: Couty, Alain, 91630 Marolles en Hurepoix (FR)
(74) Mandataire: Viard, Jean

(56) Documents cités:
- EP-A- 0 562 552
- DE-U- 8 617 785
- FR-A- 2 660 338

## Description

La présente invention concerne des réservoirs de chasse qui sont destinés à être encastrés dans un mur et à alimenter en eau une cuvette de W-C généralement suspendue et qui forme, avec un organe de manoeuvre, la partie visible de l'ensemble W-C suspendu.

Les réservoirs de chasse de l'art antérieur ont un organe de manoeuvre disposé sur le dessus ou en façade. La demanderesse s'est avisé que le plombier est obligé de conserver en stock des réservoirs du type à ouverture sur le dessus et des réservoirs du type à ouverture en façade pour pouvoir répondre aux deux types différents de montage qu'il est amené à réaliser.

La présente invention pallie ces inconvénients par un réservoir de chasse qui peut être monté soit avec l'organe de manoeuvre disposé sur le dessus du réservoir, soit avec l'organe de manoeuvre disposé en façade.

Suivant l'invention, le réservoir de chasse comprend une cuve dans laquelle se trouve un mécanisme de chasse actionné par un mécanisme d'actionnement à taquet sensible au déplacement d'un organe de manoeuvre passant dans une ouverture ménagée dans la cuve et est caractérisé en ce que une ouverture (5a) est ménagée dans la face supérieure et une autre ouverture est ménagée dans la façade de la cuve et que le mécanisme d'actionnement est agencé de manière à pouvoir être sensible au déplacement de l'organe de manoeuvre que celui-ci se trouve en regard de l'ouverture sur la face supérieure ou en regard de rouverture sur la façade.

Le plombier n'a plus besoin de conserver en stock deux types de réservoirs ni d'effectuer d'échange standard d'un réservoir d'un type par un réservoir d'un autre type si l'utilisateur souhaite changer la position de l'organe de manoeuvre, puisque un seul et même réservoir s'accommode d'une manoeuvre par le dessus ou par la façade.

Au lieu de former deux ouvertures distinctes dans la face supérieure et dans la façade, on peut ne réaliser qu'une seule échancrure s'étendant également dans la façade et la face supérieure de la cuve. L'accès à l'intérieur de la cuve s'en trouve facilité.

On décrit maintenant un mode de réalisation du réservoir de chasse suivant l'invention, en se reportant aux dessins annexées donnés uniquement à titre d'exemple, et dans lesquels :
- la figure 1 est une vue éclatée en perspective d'un mode de réalisation d'un réservoir de chasse selon l'invention, alors que l'organe de manoeuvre est sur le dessus du réservoir,
- la figure 2 est une vue éclatée en perspective du réservoir de chasse de la figure 1, alors que l'organe de manoeuvre est sur la façade du réservoir,
- la figure 3 est une vue éclatée en perspective incorporant l'organe de manoeuvre,
- les figures 4,5,6 et 7 illustrent deux mécanismes d'actionnement que l'on peut utiliser dans le mode de réalisation des figures 1 et 2.

La figure 1 représente un réservoir de chasse qui comprend une cuve 2 et un conduit 4 d'évacuation reliant la cuve 2 à la cuvette de W-C, qui n'est pas représentée à la figure. La cuve 2 est maintenue sur un support 3 servant de charpente de maintien lors de l'encastrage du réservoir de chasse dans un mur.

La cuve 2 contient un mécanisme de chasse qui est actionné par un mécanisme d'actionnement. Le mécanisme de chasse permet, lorsqu'il est actionné, de mettre la cuve 2 en communication avec le conduit 4 d'évacuation. Ce type de mécanisme de chasse est bien connu et n'a pas été représenté aux figures.

Une échancrure 5 comprenant une première partie 5a sur le dessus de la cuve et une seconde partie 5b sur la façade de la cuve est ménagée en haut de la cuve 2. Les deux parties de l'échancrure sont de forme et dimension identiques.

La figure 3 représente un mode de réalisation de l'organe de manoeuvre qui commande le mécanisme d'actionnement contenu dans la cuve. Cet organe de manoeuvre est formé d'une cornière 6, dont les ailes 7 et 8, de même dimension et contour extérieur, viennent recouvrir l'échancrure du réservoir, et est vissée sur son pourtour à la périphérie de l'échancrure.

L'une des ailes 7 de la cornière 6 est en forme de cadre sur lequel est vissé un cadre 10 de maintien d'une plaque 9 de commande qui est fixée par clipsage au cadre 10, l'autre aile étant pleine. Une partie de cette plaque 9 de commande constitue un organe 11 de manoeuvre qui, poussé manuellement par l'utilisateur du W-C, vient coopérer avec le mécanisme d'actionnement inclus dans la cuve 2.

Selon que l'on souhaite un positionnement de l'organe 11 de manoeuvre sur le dessus ou sur la façade de la cuve, on place la cornière 6 avec son aile 7 en forme de cadre en regard de la partie de l'ouverture 5a qui est ménagée sur le dessus (figure. 1) ou en regard de la partie de l'ouverture 5b qui est ménagée sur la façade (figure 2).

Les figures 4 et 5 illustre la liaison organe 11 de manoeuvre-mécanisme d'actionnement du mécanisme de chasse.

Le mécanisme de commande, qui se trouve à l'intérieur de la cuve 2, est formé d'une roue 12 montée sur son axe 13. La roue 12 comporte une saillie 14 qui coopère avec le mécanisme de chasse, lequel met la cuve 2 en communication ou non avec le conduit 4 d'évacuation, ainsi que deux taquets 15 et 16 fixés à la périphérie de la roue 12. Les taquets 15 et 16 comportent chacun une surface 17 de contact sur laquelle vient pousser l'organe 11 de manoeuvre. Le taquet 15 est placé de manière que sa surface 17 soit horizontale de sorte que lorsque l'organe 11 de manoeuvre vient appuyer sur elle selon une direction verticale, cela entraîne une rotation de la roue 12 et un soulèvement de la saillie 14. Le taquet 16 est placé de manière que sa surface 17 soit verticale de sorte que, lorsque l'organe 11 de manoeuvre vient appuyer sur elle selon une direction horizontale, cela entraîne une rotation de la roue 12 et un soulèvement de la saillie 14, le soulèvement de la saillie 14, telle qu'indiqué par une flèche, ayant pour effet d'actionner le mécanisme de chasse, non représenté à la figure. Les taquets 15 et 16 sont disposés sur la périphérie de la roue de sorte que la course de l'organe 11 de manoeuvre ait la même longueur, que ce soit dans la direction verticale où la direction horizontale.

La figure 4 illustre l'entraînement du mécanisme de chasse par le mécanisme d'actionnement dans le cas où l'organe 11 de manoeuvre se trouve en façade du réservoir et pousse le taquet 16, tandis que la figure 5 correspond au cas où l'organe 11 de manoeuvre est sur le dessus du réservoir et pousse le taquet 15.

Les figures 6 et 7 représentent un autre mode de réalisation du mécanisme d'actionnement pouvant être commandé par le dessus ou par la façade.

A la figure 6, le mécanisme d'actionnement comprend un levier 18 qui peut basculer autour de l'axe 19 et dont l'une des extrémités coopère avec le mécanisme de chasse (non représenté à la figure) ainsi qu'un taquet 20, articulé à l'autre extrémité du levier et qui peut pivoter de sorte que sa surface 17 de contact puisse prendre une position verticale (figure 6) ou une position horizontale (figure 7) qui permettent respectivement une coopération avec l'organe 11 de manoeuvre par la façade ou par le dessus de la cuve. De plus, grâce à ce pivotement du taquet, la course de l'organe de manoeuvre est la même suivant qu'il se déplace dans la direction verticale ou horizontale.

## Revendications

1. Réservoir de chasse à encastrer, comprenant une cuve (2) dans laquelle se trouve un mécanisme de chasse actionné par un mécanisme d'actionnement à taquet (15, 16, 20) sensible au déplacement d'un organe (11) de manoeuvre passant dans une ouverture (5a, 5b) ménagée dans la cuve caractérisé en ce qu'une ouverture (5a) est ménagée dans la face supérieure de la cuve, une autre ouverture (5b) étant ménagée dans la façade de la cuve (2) et en ce que le mécanisme d'actionnement est agencé de manière à pouvoir être sensible au déplacement de l'organe (11) de manoeuvre que celui-ci se trouve en regard de l'ouverture (5a) sur la face supérieure ou en regard de l'ouverture (5b) sur la façade.

2. Réservoir de chasse selon la revendication 1 caractérisé en ce que les deux ouvertures (5a,5b) sont constituées par les parties d'une même échancrure (5).

3. Réservoir de chasse selon la revendication 1 ou 2, caractérisé en ce que le mécanisme d'actionnement comporte deux taquets (15,16) dont les surfaces (17) de contact avec l'organe (11) de manoeuvre sont perpendiculaires entre elles et, de préférence, placées de manière que la course de l'organe (11) de manoeuvre soit la même suivant la direction verticale ou horizontale.

4. Réservoir de chasse selon la revendication 1 ou 2 caractérisé en ce que le taquet du mécanisme d'actionnement a une surface (17) de contact susceptible de prendre deux positions perpendiculaires entre elles.

5. Réservoir de chasse selon l'une des revendications précédentes caractérisé en ce que l'échancrure (5) est recouverte d'une cornière (6) dont les ailes sont de mêmes dimensions et ont le même contour extérieur, l'une (7) des ailes étant en forme de cadre et l'autre (8) étant pleine.

## Claims

1. A flushing cistern for building in, the cistern comprising a tank (2) in which there is a toggle actuator mechanism (15, 16, 20) responsive to displacement of a drive member (11) passing through an opening (5a, 5b) formed in the tank, the cistern being characterized in that an opening (5a) is formed in the top face of the tank and another opening (5b) is formed in the front face of the tank (2), and in that the actuator mechanism is organized in such a manner as to be capable of responding to displacement of the drive member (11) regardless of whether it is in register with the opening (5a) in the top face or in register with the opening (5b) in the front face.

2. A flushing cistern according to claim 1, characterized in that both openings (5a, 5b) are constituted by portions of a single notch (5).

3. A flushing cistern according to claim 1 or 2, characterized in that the actuator mechanism has two toggles (15, 16) whose areas (17) in contact with the drive member (11) are mutually perpendicular, and preferably placed in such a manner that the stroke of the drive member (11) is the same in the vertical direction and in the horizontal direction.

4. A flushing cistern according to claim 1 or 2, characterized in that the toggle of the actuator mechanism has a contact area (17) suitable for taking up two mutually perpendicular positions.

5. A flushing cistern according to any preceding claim, characterized in that the notch (5) is covered by an angle member (6) whose flanges are of the same dimensions and have the same outside shape, one of the flanges (7) being in the form of a frame and the other flange (8) being solid.

## Patentansprüche

1. Einbauspülkasten mit einem Behälter (2), in dem sich ein Betätigungsmechanismus mit Stößeln (15, 16, 20) befindet, der durch die Verlagerung eines Bedienungsorganes (11) auslösbar ist, welches durch eine Öffnung (5a, 5b) im Behälter hindurchgeführt ist,
**dadurch gekennzeichnet, dass**
eine Öffnung (5a) an der Oberseite des Behälters und eine andere Öffnung (5b) an der Frontseite an des Behälters (2) angeordnet ist und dadurch, dass der Betätigungsmechanismus so angeordnet ist, dass er bei einer Verlagerung des Bedienungsorganes (11) auslösbar ist, wenn dieses sich im Hinblick auf die Öffnung (5a) über der Oberseite oder im Hinblick auf die Öffnung (5b) an der Frontseite befindet.

2. Einbauspülkasten nach Anspruch 1, dadurch gekennzeichnet, dass beide Öffnungen (5a, 5b) durch Teile eines Ausschnittes (5) gebildet sind.

3. Einbauspülkasten nach Anspruch 1 oder 2, dadurch gekennzeichnet, dass der Betätigungsmechanismus zwei Stößel (15, 16) umfasst, deren Kontaktflächen (17) mit dem Bedienungsorgan (11) senkrecht zueinander stehen und vorzugsweise so liegen, dass die Bewegungsbahn (11) des Bedienungsorganes in vertikaler oder horizontaler Richtung verläuft.

4. Einbauspülkasten nach Anspruch 1 oder 2, dadurch gekennzeichnet, dass der Stößel des Betätigungsmechanismus eine Kontaktfläche (17) besitzt, die zwei zueinander senkrechte Lagen einzunehmen ermöglicht.

5. Einbauspülkasten nach einem der vorhergehenden Ansprüche, dadurch gekennzeichnet, dass der Ausschnitt (5) von einem Winkelprofil (6) verdeckt ist, dessen Schenkel gleich dimensioniert sind und die gleiche Außenkontur aufweisen, wobei einer (7) dieser Schenkel die Form eines Rahmens und der andere (8) die einer ebenen Platte aufweist.
